# EUROPÄISCHE PATENTSCHRIFT

(11) **EP 2 860 043 B1**
(45) Veröffentlichungstag und Bekanntmachung des Hinweises auf die Patenterteilung: **09.11.2016**
(21) Anmeldenummer: 14003159.2
(22) Anmeldetag: 12.09.2014
(51) Int. Cl.: B42D 25/425, B41M 3/10, B42D 25/351, B42D 25/333

(54) **Verfahren zur Herstellung eines Wasserzeichens**
Method of forming a watermark
Procédé de fabrication d'un filigrane

(30) Priorität: 11.10.2013 DE 102013016959; 27.11.2013 DE 102013019948
(43) Veröffentlichungstag der Anmeldung: 15.04.2015
(73) Patentinhaber: Giesecke & Devrient GmbH, 81677 München (DE)
(72) Erfinder: Mayer, Karlheinz, 88167 Grünenbach (DE); Luyken, Johannes, 81825 München (DE); Tarantino, Thomas, 83410 Laufen (DE)

(56) Entgegenhaltungen:
- EP-A1- 2 172 336
- EP-A1- 2 441 593
- GB-A- 2 346 111

## Beschreibung

Die vorliegende Erfindung beschreibt ein Verfahren zur Herstellung eines Wasserzeichens als Sicherheitsmerkmal für einen tragbaren Datenträger.

Aus dem Stand der Technik sind Wasserzeichen bekannt, welche als Sicherheitsmerkmal für Banknoten eingesetzt werden. Dabei wird eine Dicke einer Papierschicht entsprechend einem Grauwert eines Bildes verändert, um einen optischen Eindruck eines Wasserzeichens beim Betrachter zu erreichen.

Ferner ist aus dem Stand der Technik die Verwendung eines dreidimensionalen Drucks bekannt.

Problematisch ist, dass die aus dem Banknotenbereich bekannten Wasserzeichen sich nicht für die Herstellung von tragbaren Datenträgern, z.B. Chipkarten, SIM-Karten, Kreditkarten, Krankenversicherungskarten, Pässen mit Chip, etc. eignen.

Ferner sind die im Banknotenbereich verwendeten Wasserzeichen für eine Serie oder ein Produktionslos immer gleich. Eine Individualisierung für jede einzelne Banknote ist nicht vorgesehen.

EP 2 441 593 A1 offenbart ein achromatisches Sicherheitselement für Sicherheitsdokumente, wie z.B. Banknoten, Chipkarten, Identitätsdokumente und dergleichen, welches eine thermoplastische oder strahlungshärtbare Polymerschicht umfasst, wobei die Schicht geprägt ist mit diffus reflektierenden Mikrostrukturen in einer Größenordnung von 1 bis 100 Mikrometern.

EP 2172 336 A1 beschreibt Schichtaufbauten aus thermoplastischen Kunststoffschichten, welche gedruckte Wasserzeichen als Sicherheitsmerkmale enthalten.

GB 2 346 111 A offenbart Sicherheitsdokumente, wie z.B. Banknoten, welche mit gedruckten Identifikationsmerkmalen kodiert sind, welche zwar für das menschliche Auge nicht zu erkennen sind, aber durch ein maschinelles Einlesen erkennbar sind, um eine Autorisierung des Dokuments oder einen Fälschungsschutz zu ermöglichen.

Ausgehend von den Nachteilen des Stands der Technik besteht die Aufgabe für die vorliegende Erfindung eine Lösung zu finden, welche die Nachteile des Stands der Technik überwindet.

Die Aufgabe der Erfindung wird durch den unabhängigen Anspruch gelöst. Vorteilhafte Ausführungsbeispiele sind in den Unteransprüchen beschrieben.

Zur Lösung der Aufgabe offenbart die Erfindung ein Verfahren zur Herstellung eines Wasserszeichens als Sicherheitsmerkmal für einen tragbaren Datenträger mit den Merkmalen des Anspruchs 1.

Ein vorteilhaftes Ausführungsbeispiel ist, dass zumindest für einen Punkt eines Bildes entsprechend einer einstellbaren örtlichen Auflösung ein Helligkeitswert bestimmt wird. Je nach technisch möglicher örtlicher Auflösung des Bildes kann ein Bild mehr oder weniger Pixel aufweisen. Ferner kann so ein Grad an Detailierung des Bildes bestimmt werden.

Ein weiteres vorteilhaftes Ausführungsbeispiel ist, dass für zumindest einen Helligkeitswert am Ort des zugehörigen Punktes des Bildes eine zu druckende Schichtdicke des Wasserzeichens bestimmt wird.

Ein weiteres vorteilhaftes Ausführungsbeispiel ist, dass das Wasserzeichen mittels eines zumindest teilweise lichtundurchlässigen Materials gedruckt wird.

Ein weiteres vorteilhaftes Ausführungsbeispiel ist, dass in das Material zum Drucken des Wasserzeichens mindestens ein Sicherheitsmerkmal eingebracht wird. Als Sicherheitsmerkmal kommen alle bekannten oder geeigneten Sicherheitsmerkmale in Frage, wie sie z.B. aus dem Banknotendruck oder von der ID-Smart-Card- und Pass-Herstellung bekannt sind, z.B. fluoreszierende oder lumineszierende Merkmale oder Mikropartikel mit einer Beschriftung.

Ein weiteres vorteilhaftes Ausführungsbeispiel ist, dass auf das gedruckte Wasserzeichen mindestens eine Schicht aufgetragen wird, um eine ebene Oberfläche zu erzeugen.

Ein weiteres vorteilhaftes Ausführungsbeispiel ist, dass für die mindestens eine Schicht, um eine ebene Oberfläche zu erzeugen, ein zumindest teilweise lichtdurchlässiges Material verwendet wird. Besonders vorteilhaft ist es, wenn dieses Material lichtdurchlässiger ist, als das Wasserzeichen ausbildente Material.

Ein weiteres vorteilhaftes Ausführungsbeispiel ist, dass für die Schicht, um eine ebene Oberfläche zu erzeugen, ein Klarlack verwendet wird.

Ein weiteres vorteilhaftes Ausführungsbeispiel ist, dass in die Schicht, um eine ebene Oberfläche zu erzeugen, mindestens ein Pigment eingebracht wird, um ein Abtasten der Struktur des Wasserzeichens zu verhindern.

Ein weiteres vorteilhaftes Ausführungsbeispiel ist, dass in die Schicht, um eine ebene Oberfläche zu erzeugen, mindestens ein Sicherheitsmerkmal eingebracht wird. Als Sicherheitsmerkmal kommen alle bekannten oder geeigneten Sicherheitsmerkmale in Frage, wie sie z.B. aus dem Banknotendruck oder der ID-Smart-Card- und Pass-Herstellung bekannt sind, z.B. fluoreszierende Merkmale oder Mikropartikel mit einer Beschriftung.

Ein weiteres vorteilhaftes Ausführungsbeispiel ist, dass das Wasserzeichen nur mit Hilfe einer technischen Einrichtung zu erkennen ist.

Ein weiteres vorteilhaftes Ausführungsbeispiel ist, dass als Bild mindestens ein Foto eines Benutzers und/ oder mindestens eine Codierung und/ oder mindestens ein Buchstabe und/ oder mindestens eine Zahl und/ oder mindestens ein Symbol verwendet werden/ wird. Als Codierung bietet sich z.B. ein Datamatrix- oder ein Bar- oder ein QR-Code an. Es kann prinzipiell jeder andere geeignete Code alternativ verwendet werden.

Ein weiteres vorteilhaftes Ausführungsbeispiel ist, dass das Wasserzeichen in elektronischer Form in einem Speicher des Datenträgers abgespeichert wird. Als Speicher bietet sich z.B. ein Chip oder ein Magnetstreifen des Datenträgers an.

Ein weiteres vorteilhaftes Ausführungsbeispiel ist, dass das Wasserzeichen in eine Ausnehmung des Datenträgers gedruckt wird.

Ein weiteres vorteilhaftes Ausführungsbeispiel ist, dass das Wasserzeichen separat gedruckt wird und nachträglich in eine Ausnehmung des Datenträgers eingebracht wird.

Ein weiteres vorteilhaftes Ausführungsbeispiel ist, dass das Wasserzeichen und der Datenträger mittels des dreidimensionalen Druckverfahrens gemeinsam gedruckt werden.

Ferner wird die Aufgabe durch einen tragbaren Datenträger gelöst, welcher gemäß dem obigen Verfahren hergestellt wird. Als erfindungsgemäße tragbare Datenträger kommen z.B. eine Chipkarte, ein Personalausweis mit Chip, eine Kreditkarte oder eine SIM-Karte in Frage.

Im Folgenden wird die Erfindung anhand der beigefügten Figuren detailliert beschrieben.
Figur 1 zeigt eine Seitenansicht eines Querschnitts durch eine Struktur eines erfindungsgemäßen Wasserzeichens.
Figur 2 zeigt die Seitenansicht des Querschnitts durch die Struktur des erfindungsgemäßen Wasserzeichens, über die eine Schicht aufgetragen wurde, um eine ebene Oberfläche zu erhalten.
Figur 3 zeigt ein Ausführungsbeispiel eines tragbaren Datenträgers mit zwei erfindungsgemäßen Wasserzeichen.

Bevor die Figuren diskutiert werden, soll kurz auf die wesentlichen Merkmale der Erfindung eingegangen werden.

Die Erfindung offenbart ein Verfahren zur Herstellung eines Wasserzeichens 2, 8,10 als Sicherheitsmerkmal für einen tragbaren Datenträger 6. Das Verfahren zeichnet sich dadurch aus, dass das Wasserzeichen 2, 8,10 mittels eines dreidimensionalen Druckverfahrens in Form einer räumlichen Struktur gedruckt wird. Dafür wird zumindest für einen Punkt eines Bildes entsprechend einer einstellbaren örtlichen Auflösung ein Helligkeitswert bestimmt. Vorzugsweise wird für alle Punkte des Bildes der jeweilige Helligkeitswert bestimmt. Je nach Anwendung kann für ein Bild eine geeignete Auflösung gewählt werden. Je höher die Auflösung ist, desto mehr Details des Bildes sind zu erkennen. Dann wird für zumindest einen Helligkeitswert am Ort des zugehörigen Punktes des Bildes eine zu druckende Schichtdicke des Wasserzeichens 2, 8,10 bestimmt. Vorzugsweise wird für jeden Helligkeitswert die zu druckende Schichtdicke des Wasserzeichens 2, 8,10 bestimmt.

Das Wasserzeichen 2, 8,10 wird mittels eines zumindest teilweise lichtundurchlässigen Materials gedruckt, wobei die Lichtdurchlässigkeit des Materials so eingestellt ist, dass bei einer Modulation der Schichtdicke in der Größenordnung der Dicke des Zielsubstrates, wobei das Zielsubstrat dem herzustellenden Wasserzeichen entspricht, ein sehr guter Kontrast des Wasserzeichens bei Betrachtung im Durchlicht entsteht.

In das Material zum Drucken des Wasserzeichens 2, 8,10 wird mindestens ein Sicherheitsmerkmal eingebracht. Als Sicherheitsmerkmal kann jedes geeignete Sicherheitsmerkmal verwendet werden. Beispielsweise können aus dem Banknotendruck bekannte Sicherheitsmerkmale eingesetzt werden, z.B. fluoreszierende Elemente.

Um eine ebene Oberfläche zu erzeugen, wird auf das gedruckte Wasserzeichen 2, 8,10 mindestens eine Schicht 4 aufgetragen. Für die mindestens eine Schicht 4, um eine ebene Oberfläche zu erzeugen, wird ein zumindest teilweise lichtdurchlässiges Material verwendet. Vorzugsweise wird ein vollständig lichtdurchlässiges Material verwendet. Beispielsweise wird für die Schicht 4, um eine ebene Oberfläche zu erzeugen, ein Klarlack verwendet. Vorteilhafterweise wird in die Schicht 4, um eine ebene Oberfläche zu erzeugen, mindestens ein Pigment eingebracht, um ein Abtasten der Struktur des Wasserzeichens 2, 8,10 zu verhindern.

Das Wasserzeichen 2, 8,10 ist in einer Ausführungsform nur mit Hilfe einer technischen Einrichtung zu erkennen. Als technische Einrichtung ist beispielsweise ein Sensor oder eine Kamera zu nennen, welche z.B. nur Licht einer bestimmten Wellenlänge erfassen. Alternativ kann das Wasserzeichen 2, 8,10 auch mit blanken Augen erkannt werden.

Als Bild kann z.B. mindestens ein Foto eines Benutzers und/oder mindestens eine Codierung und/oder mindestens ein Buchstabe und/ oder mindestens eine Zahl und/oder mindestens ein Symbol verwendet werden. Als Codierung kommt z.B. ein Datamatrixcode oder eine Barcode oder ein QR-Code in Frage.

Das Wasserzeichen 2, 8,10 wird vorteilhafterweise in elektronischer Form in einem Speicher des Datenträgers 6 abgespeichert. Als Speicher kann z.B. ein Chip oder ein Magnetstreifen des Datenträgers 6 dienen. Damit kann der Datenträger 6 gegen ein illegales Kopieren geschützt werden. Ein Lesegerät kann die Daten im Speicher, z.B. Chip oder Magnetstreifen, mit den auf der Außenseite des Datenträgers 6 erfassten Daten des Wasserzeichens 2, 8,10 vergleichen und überprüfen, ob es sich bei dem Datenträger 6 um eine Fälschung handelt. Zusätzlich kann ein optional ins Wasserzeichenmaterial eingebrachtes Sicherheitsmerkmal geprüft werden, indem seine physikalischen Eigenschaften mittels eines Sensors detektiert werden.

In der Herstellung kann das Wasserzeichen 2, 8,10 entweder alleine hergestellt werden oder es kann direkt in eine Ausnehmung des Datenträgers 6 gedruckt wird. Alternativ können das Wasserzeichen 2, 8,10 und der Datenträger 6 mittels des dreidimensionalen Druckverfahrens auch gemeinsam gedruckt werden, so dass ein einheitlicher Körper entsteht.

Figur 1 zeigt beispielhaft eine Seitenansicht einer Struktur eines erfindungsgemäßen Wasserzeichens 2. Das Wasserzeichen 2 kann z.B. auf einer runden oder eckigen oder ovalen Grundform hergestellt werden. In einer runden Grundform ist das Wasserzeichen von oben betrachtet beispielsweise kreisförmig. Deutlich zu erkennen sind in Figur 2 die Erhöhungen und Vertiefungen des Wasserzeichens 2, welche den optischen Eindruck bei einem Betrachter bestimmen. In das Material des Wasserzeichens 2 kann ein Sicherheitsmerkmal, z.B. ein fluoreszierendes Element, wie es im Banknotenbereich oder im Bereich von ID-Smart-Card oder Pässen verwendet wird, eingebracht werden.

Figur 2 zeigt die Seitenansicht einer Struktur eines erfindungsgemäßen Wasserzeichens 2, über die eine Schicht 4 aufgetragen wurde, um eine ebene Oberfläche zu erhalten. Ein Aufbringen der Schicht 4 bietet sich z.B. an, wenn das Wasserzeichen 2 in einen Datenträgerkörper eingebaut wird. Zur Befestigung des Wasserzeichens 2 in einem Datenträgerkörper kann das Wasserzeichen 2 oder die Schicht 4 so ausgebildet sein, dass sie einen Befestigungsmechanismus aufweisen, um eine mechanische Verbindung mit dem Datenträgerkörper herzustellen. Für die Schicht 4 kann z.B. ein Klarlack verwendet werden, welcher nach dem Auftragen auf das Wasserzeichen 2 z.B. thermisch oder mittels UV-Licht aushärtet. Ferner können sich in der Schicht 4 Pigmente befinden, welche ein Abtasten der Struktur des Wasserzeichens 2, z.B. mittels eines Laserstrahls, verhindern.

Figur 3 zeigt ein Ausführungsbeispiel eines tragbaren Datenträgers 6 mit zwei erfindungsgemäßen Wasserzeichen 8 und 10. Die zwei Wasserzeichen 8 und 10 können getrennt vom Datenträger 6 hergestellt und nach ihrer Herstellung in den Datenträger 6 eingesetzt werden, z.B. in eine Ausnehmung des Datenträgers 6. Die Wasserzeichen 8 und/oder 10 werden z.B. mittels eines Klebstoffs oder eines thermischen Fügeverfahrens oder einer mechanischen Vorrichtung, z.B. eines Clip-Mechanismus an einer Außenseite der Wasserzeichen 8 und/oder 10, mit dem Datenträger 6 dauerhaft verbunden. Außerdem ist es möglich die Wasserzeichen 8 und/oder 10 in den Datenträger 6 in dessen Ausnehmung dauerhaft einzusetzen und eine Schicht 4, um eine ebene Oberfläche auf dem Wasserzeichen 6, 8 herzustellen, wobei die Schicht 4 in Figur 3 nicht dargestellt ist, nachträglich in die Ausnehmung einzubringen, z.B. durch Dosiervorrichtungen oder Sprühverfahren. Für die Schicht 4 kann z.B. ein Klarlack verwendet werden, welcher nach dem Auftragen auf das Wasserzeichen 6, 8 z.B. thermisch oder mittels UV-Licht aushärtet. Außerdem kann das Material der Schicht 4 eine chemisch/mechanische Verbindung mit dem Datenträger 6 eingehen. Die Schicht 4 kann bündig mit der Datenträgeroberfläche abschließen oder auch geringfügig oberhalb oder unterhalb der Datenträgeroberfläche sich befinden. Außerdem kann die gebildete Oberfläche der Schicht 4 eine Linsenform bilden. Vorteilhafterweise ist eine Rückseite der Ausnehmung des Datenträgers 6 lichtdurchlässig und/ oder weist eine Lichtquelle auf, damit das Wasserzeichen 8 und/oder 10 sichtbar gemacht werden kann. Im Falle einer Lichtquelle im Datenträger 6 kann die Rückseite lichtundurchlässig sein. Alternativ können der Datenträger 6 und die Wasserzeichen 8 und/ oder 10 gemeinsam mittels des dreidimensionalen Druckverfahrens hergestellt werden. Bei dem Wasserzeichen 8 handelt es sich beispielsweise um ein Portraitfoto eines Benutzers des Datenträgers 6, welcher z.B. eine Kreditkarte oder ID Karte ist. Bei dem Wasserzeichen 10 handelt es sich beispielsweise um einen Code, z.B. einen Barcode, Datamatrixcode oder einen QR-Code. Die Wasserzeichen 8 und/oder 10 können z.B. im Durchlicht von einer Kamera erfasst und ausgewertet werden. Alternativ kann z.B. der Code des Wasserzeichens 10 für das menschliche Auge unsichtbar sein und nur mittels eines geeigneten Sensors, z.B. bei einer bestimmten Wellenlänge, ausgelesen werden.

### Bezugszeichenliste

- 2: Struktur eines erfindungsgemäßen Wasserzeichens
- 4: Schicht, um eine ebene Oberfläche auf dem Wasserzeichen herzustellen
- 6: tragbarer Datenträger mit zwei erfindungsgemäßen Wasserzeichen 6 und 8
- 8: Wasserzeichen in der Form eines Bildes, z.B. eines Portraitfotos des Benutzers
- 10: Wasserzeichen in der Form einer Codierung

## Patentansprüche

1. Verfahren zur Herstellung eines Wasserzeichens (2, 8, 10) als Sicherheitsmerkmal für einen tragbaren Datenträger (6),
wobei das Wasserzeichen (2, 8,10) mittels eines dreidimensionalen Druckverfahrens in Form einer räumlichen Struktur gedruckt wird,
**dadurch gekennzeichnet, dass**
zumindest für einen Punkt eines Bildes entsprechend einer einstellbaren örtlichen Auflösung ein Helligkeitswert bestimmt wird,
wobei für zumindest einen Helligkeitswert am Ort des zugehörigen Punktes des Bildes eine zu druckende Schichtdicke des Wasserzeichens (2, 8,10) bestimmt wird,
wobei das Wasserzeichen (2, 8,10) mittels eines zumindest teilweise lichtundurchlässigen Materials gedruckt wird,
wobei eine Lichtdurchlässigkeit des Materials so eingestellt wird, dass bei einer Modulation der Schichtdicke in der Größenordnung der Dicke eines Zielsubstrates, wobei das Zielsubstrat dem herzustellenden Wasserzeichen entspricht, ein Kontrast des Wasserzeichens bei Betrachtung im Durchlicht entsteht.

2. Verfahren nach Anspruch 1, **dadurch gekennzeichnet, dass** in das Material zum Drucken des Wasserzeichens (2, 8,10) mindestens ein Sicherheitsmerkmal eingebracht wird.

3. Verfahren nach Anspruch 1 oder 2, **dadurch gekennzeichnet, dass** auf das gedruckte Wasserzeichen (2, 8,10) mindestens eine Schicht (4) aufgetragen wird, um eine ebene Oberfläche zu erzeugen.

4. Verfahren nach Anspruch 3, **dadurch gekennzeichnet, dass** für die mindestens eine Schicht (4), um eine ebene Oberfläche zu erzeugen, ein zumindest teilweise lichtdurchlässiges Material verwendet wird.

5. Verfahren nach Anspruch 4, **dadurch gekennzeichnet, dass** für die Schicht (4), um eine ebene Oberfläche zu erzeugen, ein Klarlack verwendet wird.

6. Verfahren nach einem der Ansprüche 3 bis 5, **dadurch gekennzeichnet, dass** in die Schicht (4), um eine ebene Oberfläche zu erzeugen, mindestens ein Pigment eingebracht wird, um ein Abtasten der Struktur des Wasserzeichens (2, 8,10) zu verhindern.

7. Verfahren nach einem der Ansprüche 1 bis 6, **dadurch gekennzeichnet, dass** als Bild mindestens ein Foto eines Benutzers und/oder mindestens eine Codierung und/ oder mindestens ein Buchstabe und/oder mindestens eine Zahl und/oder mindestens ein Symbol verwendet werden/ wird.

8. Verfahren nach einem der Ansprüche 1 bis 7, **dadurch gekennzeichnet, dass** das Wasserzeichen (2, 8, 10) in elektronischer Form in einem Speicher des Datenträgers (6) abgespeichert wird.

9. Verfahren nach einem der Ansprüche 1 bis 8, **dadurch gekennzeichnet, dass** das Wasserzeichen (2, 8,10) in eine Ausnehmung des Datenträgers (6) gedruckt wird.

10. Verfahren nach einem der Ansprüche 1 bis 9, **dadurch gekennzeichnet, dass** das Wasserzeichen (2,8,10) und der Datenträger (6) mittels des dreidimensionalen Druckverfahrens gemeinsam gedruckt werden.

## Claims

1. A method for producing a watermark (2, 8, 10) as a security feature for a portable data carrier (6),
wherein the watermark (2, 8, 10) is printed in the form of a spatial structure by means of a three-dimensional printing process,
**characterized in that**
a brightness value is determined for at least one point of an image according to an adjustable spatial resolution,
wherein a layer thickness to be printed of the watermark (2, 8, 10) is determined for at least one brightness value at the location of the associated point of the image,
wherein the watermark (2, 8, 10) is printed by means of an at least partially light-impermeable material,
wherein a light permeability of the material is adjusted such that upon a modulation of the layer thickness in the dimension of the thickness of a target substrate, wherein the target substrate corresponds to the watermark to be manufactured, a contrast of the watermark occurs upon viewing in transmitted light.

2. The method according to claim 1, **characterized in that** in the material for printing the watermark (2, 8, 10) at least one security feature is incorporated.

3. The method according to claim 1 or 2, **characterized in that** to the printed watermark (2, 8, 10) at least one layer (4) is applied to produce a flat surface.

4. The method according to claim 3, **characterized in that** an at least partially light-permeable material is employed for the at least one layer (4) to produce a flat surface.

5. The method according to claim 4, **characterized in that** a clear lacquer is employed for the layer (4) to produce a flat surface.

6. The method according to any of the claims 3 to 5, **characterized in that** in the layer (4) to produce a flat surface, at least one pigment is incorporated in order to prevent a scanning of the structure of the watermark (2, 8, 10).

7. The method according to any of the claims 1 to 6, **characterized in that** at least one photograph of a user and/or at least one coding and/or at least one letter and/or at least one number and/or at least one symbol is/are employed as image.

8. The method according to any of the claims 1 to 7, **characterized in that** the watermark (2, 8, 10) is stored in electronic form in a memory of the data carrier (6).

9. The method according to any of the claims 1 to 8, **characterized in that** the watermark (2, 8, 10) is printed in a recess of the data carrier (6).

10. The method according to any of the claims 1 to 9, **characterized in that** the watermark (2, 8, 10) and the data carrier (6) are printed together by means of the three-dimensional printing method.

## Revendications

1. Procédé de fabrication d'un filigrane (2, 8, 10) en tant que caractéristique de sécurité pour un support de données (6) portable,
cependant que le filigrane (2, 8, 10) est imprimé sous forme d'une structure spatiale au moyen d'un procédé d'impression en trois dimensions,
**caractérisé en ce que**
au moins pour un point d'une image, en fonction d'une résolution locale réglable, une valeur de luminosité est déterminée,
cependant que, pour au moins une valeur de luminosité à l'endroit du point correspondant de l'image, une épaisseur de couche à imprimer du filigrane (2, 8, 10) est déterminée,
cependant que le filigrane (2, 8, 10) est imprimé au moyen d'un matériau au moins partiellement imperméable à la lumière,
cependant qu'une perméabilité du matériau à la lumière est réglée de telle façon que, lors d'une modulation de l'épaisseur de couche dans l'ordre de grandeur de l'épaisseur d'un substrat cible, le substrat cible étant apparié au filigrane à fabriquer, un contraste du filigrane est engendré lors d'une observation en lumière transmise.

2. Procédé selon la revendication 1, **caractérisé en ce que,** dans le matériau destiné à l'impression du filigrane (2, 8, 10), au moins une caractéristique de sécurité est insérée.

3. Procédé selon la revendication 1 ou 2, **caractérisé en ce que,** sur le filigrane (2, 8, 10) imprimé, au moins une couche (4) est appliquée afin de générer une surface plane.

4. Procédé selon la revendication 3, **caractérisé en ce que,** pour la au moins une couche (4) destinée à générer une surface plane, un matériau au moins partiellement perméable à la lumière est utilisé.

5. Procédé selon la revendication 4, **caractérisé en ce que,** pour la couche (4) destinée à générer une surface plane, un vernis incolore est utilisé.

6. Procédé selon une des revendications de 3 à 5, **caractérisé en ce que,** dans la couche (4) destinée à générer une surface plane, au moins un pigment est incorporé afin d'empêcher un balayage de la structure du filigrane (2, 8, 10).

7. Procédé selon une des revendications de 1 à 6, **caractérisé en ce que,** en tant qu'image, au moins une photo d'un utilisateur et/ou au moins une codification et/ou au moins une lettre et/ou au moins un chiffre et/ou au moins un symbole sont/est utilisé(s).

8. Procédé selon une des revendications de 1 à 7, **caractérisé en ce que** le filigrane (2, 8, 10) est mémorisé sous forme électronique dans une mémoire du support de données (6).

9. Procédé selon une des revendications de 1 à 8, **caractérisé en ce que** le filigrane (2, 8, 10) est imprimé dans un évidement du support de données (6).

10. Procédé selon une des revendications de 1 à 9, **caractérisé en ce que** le filigrane (2, 8, 10) et le support de données (6) sont imprimés ensemble au moyen du procédé d'impression en trois dimensions.
